# EUROPÄISCHE PATENTSCHRIFT

(11) **EP 0 520 178 B1**
(45) Veröffentlichungstag und Bekanntmachung des Hinweises auf die Patenterteilung: **04.10.1995**
(21) Anmeldenummer: 92108187.3
(22) Anmeldetag: 15.05.1992
(51) Int. Cl.: B66C 1/48

(54) **Greifer**
Gripper
Grappin

(30) Priorität: 25.06.1991 DE 4120888
(43) Veröffentlichungstag der Anmeldung: 30.12.1992
(73) Patentinhaber: GKS SICHERHEITSTECHNIK GmbH, D-42799 Leichlingen (DE)
(72) Erfinder: Franke, Boris, W-4010 Hilden (DE)
(74) Vertreter: Cohausz & Florack Patentanwälte

(56) Entgegenhaltungen:
- EP-A- 0 028 040
- EP-A- 0 154 159
- DE-A- 2 255 865
- FR-A- 1 230 272
- FR-A- 2 533 635
- US-A- 2 366 157
- US-A- 3 310 335

## Beschreibung

Die Erfindung betrifft einen Greifer zum Aufnehmen von Lasten, insbesondere durch Reibschluß gemäß dem Oberbegriff des Anspruchs 1. Ein derartiges Gerät ist z.B. bereits aus der FR-A-2 533 635 bekannt.

Zum Stand der Technik gehören Greifer, bei denen der Reibschluß zwischen dem Greifer und der aufzunehmenden Last über Hebelgestänge bewirkt wird, DE-OSen 22 05 707, 29 16 597 und 29 10 624. Der Kraft- oder Reibschluß wird dadurch hervorgerufen, daß, z.B. über einen Kranhaken, der in ein Kranhakenauge am oberen Ende des Hebelgestänges eingreift, beim Anheber eine Bewegung des Hebelgestänges auslöst, welche zu einer zangenartigen Bewegung von am Ende des Hebelgestänges angeordneten Greifbacken führt, welche sich dabei aufeinanderzu bewegen und dabei die zwischen ihnen eingespannte Last ergreifen.

Bei einer anderen Ausführung gemäß der EP-0 364 728 A1 wird die Last in die zwischen zwei Greifbacken gebildete Lastaufnahmeöffnung eingesetzt und mittels Schraubenbolzen, der in einer der beiden Backen drehbar eingesetzt ist, festgespannt.

Der ebenfalls auf Kraft- bzw. Reibschluß basierende Greifer gemäß DD-PSen 117 168 und 120 413 ist mit einer hydraulischen Verriegelung des Hebelgestänges ausgestattet, die ein unbeabsichtigtes Lösen des Greifers nach dem Abstellen der Last verhindern soll. Die hydraulische Verriegelung arretiert also das Hebelgestänge in seiner Stellung mit zwischen den Greifbacken eingespannter Last.

Die vorerwähnten bekannten Greifer mit Kraftübertragung über Hebelgestänge sind verhältnismäßig instabil und daher nur für geringe Lastgewichte verwendbar.

Der Erfindung liegt die Aufgabe zugrunde, einen Greifer zu schaffen, der stabiler ausgeführt ist als die bekannten Greifer mit Kraftübertragung über Hebelgestänge.

Zur Lösung dieser Aufgabe wird erfindungsgemäß durch die kennzeichnenden Maßnahmen des Anspruches 1 gelöst.

Gemäß einer bevorzugten Ausgestaltung des erfindungsgemäßen Greifers ist die Endstellung mit offener Lastaufnahmeöffnung durch einen Sperriegel gesichert.

Der Greifer besteht also aus zwei voneinander unabhängigen Bauteilen, nämlich dem Zugrahmen mit Kranhakenauge, der auch einstückig herstellbar ist und an dessen unterem Quersteg die Zylinder der ersten KZE befestigt sind. Das zweite Bauteil, welches in oder am Zugrahmen in Richtung der Achse der KZE verschiebbar geführt ist, weist einen oberen Quersteg auf, gegen den die Kolben der ersten KZE mit ihrer freien Endfläche stoßen, d.h. lose, ggf. unter Druck anliegen. Das zweite Bauteil setzt sich vom oberen Quersteg, z.B. als Bügel mit Seitenstegen, nach unten in die Greifbacken fort, die zwischen sich die Lastaufnahmeöffnung begrenzen. In einer oder beiden Greifbacken ist mindestens eine zweite KZE mit in Querrichtung der Lastaufnahmeöffnung beweglichem Kolben angeordnet. Dieser Kolben oder diese Kolben spannen die aufzunehmende Last und stellen eine Verbindung zwischen Last und Greifer durch Kraft- und Reibschluß her.

Falls die Last eine Öse hat, kann der Kolben die Öse auch queren, so daß die Last am Kolben als Riegel hängt.

Die zweite KZE steht mit der ersten druckmittelseitig über Leitungen in direkter Verbindung. So kann das in das System eingebrachte Druckmedium aus einem Zylinder in den oder die anderen strömen. Eine Bewegung der Kolben der ersten KZE führt so zu einer Bewegung des oder der Kolben der zweiten KZE, und zwar geschieht das in der Weise, daß der Kolben der zweiten KZE in Richtung auf die aufzunehmende Last aus seinem Zylinder herausgefahren wird, wenn die Kolben der ersten KZE in ihre Zylinder hineingedrückt werden.

Der Vorgang beim Ergreifen und Abstellen einer Last wird anhand des in der Zeichnung dargestellten Ausführungsbeispiels erläutert.
- Figur 1: zeigt den erfindungsgemäßen Greifer in seiner unwirksamen Endstellung,
- Figur 2: in der Endstellung mit eingespannter Last,
- Figur 3: ist eine Seitenansicht des Greifers.

Gleiche Teile sind in den verschiedenen Figuren mit denselben Bezugszeichen versehen.

Das erste den Greifer bildende Bauteil besteht aus dem Zugrahmen 1, der mit dem Kranhakenauge 2 einstückig oder verbunden ist. Am unteren Quersteg 3 des Zugrahmens 1 sind die vier ersten KZE 4 mit Kolben 4a und Zylinder 4b angeordnet. Die freien Endflächen der Kolben 4a liegen am oberen Quersteg 5 des das zweite Bauteil des Greifers bildenden Bügels 6, der sich über Seitenstege 7 in die gegenüberliegenden Greifbacken 8 fortsetzt, welche die Lastaufnahmeöffnung 9 begrenzen. In einer der Greifbacken 8 ist die zweite KZE 10 angeordnet, die über die Leitung 11 mit den ersten KZE verbunden ist. Durch einen Haken 12 wird der Greifer in der Öffnungsstellung (Fig. 1) arretiert. Der Bügel 6 ist in einem Schlitz 14 in den Seitenstegen 7 des Zugrahmens 1 geführt (Fig. 3).

Zum Aufnehmen einer Last (13) mittels des erfindungsgemäßen Greifers, der in einen nicht dargestellten Kranhaken eingehängt sein mag, wird der Haken 12 gelöst. Daraufhin können sich Zugrahmen 1 und Bügel 6 mit Greifbacken 8 gegeneinander vertikal verschieben. Dabei wird sich der Bügel 6 aufgrund seines Eigengewichts gegenüber dem Zugrahmen 1 nach unten verschieben und dabei die Kolben 4a der ersten KZE 4 in deren Zylinder 4b drücken. Die Kolben 4a verdrängen dabei das Druckmedium aus den Zylindern 4b, welches durch die Leitungen 11 in den Zylinder 10b der zweiten KZE 10 gedrückt wird. Dabei wird der Kolben 10a der zweiten KZE 10 quer über die Lastaufnahmeöffnung 9 aus dem Zylinder 10b herausgedrückt, bis er an die in die Lastaufnahmeöffnung 9 eingesetzte Last 13 zur Anlage kommt und diese gegen die gegenüberliegende Greifbacke 8 drückt und damit durch Reibschluß kraftschlüssig festhält. Aufgrund dieser Reibschlußverbindung kann die Last nun angehoben und an die gewünschte Stelle transportiert werden.

Nach Entlastung des Greifers beim Abstellen der Last 13 kann der Bügel 6 gegenüber dem Zugrahmen 1 wieder in die durch Haken 12 gesicherte Aufnahme-Endstellung (Fig. 1) gebracht werden.

### Bezugszeichenliste

- 1: Zugrahmen
- 2: Kranhakenauge
- 3: unterer Quersteg
- 4: erste Kolben-Zylinder-Einheit
- 4a: Kolben
- 4b: Zylinder
- 5: oberer Quersteg
- 6: Bügel
- 7: Seitenstege
- 8: Greifbacken
- 9: Lastaufnahmeöffnung
- 10: zweite Kolben-Zylinder-Einheit
- 11: Leitung
- 12: Haken
- 13: Last
- 14: Schlitz

## Patentansprüche

1. Greifer zum Aufnehmen von Lasten durch Reibschluß, bei dem zwischen dem Kranhakenauge (2) und den Greifbacken (8) eine erste pneumatische oder hydraulische Kolben-Zylinder-Einheit (KZE) und eine durch eine Leitung (11) mit der ersten KZE druckmittelseitig verbundene, beim Anheben gegen die Last drückende zweite KZE (10) angeordnet sind, wobei die Stellungen der Kolben der ersten KZE und der zweiten KZE durch entsprechende Füllmengen von Druckmedium im gesamten System derart eingerichtet sind, daß der Kolben (10a) der zweiten KZE die Last berührt, bevor der oder die Kolben (4a) der ersten KZE ihre in den Zylindern (4b) versenkte Endstellung erreicht haben,
**dadurch gekennzeichnet,** daß das Kranhakenauge (2) an einem Zugrahmen (1) angreift, dessen unterer Quersteg (3) mindestens zwei erste KZE (4) trägt, deren Kolben (4a) sich am oberen Quersteg (5) eines gegenüber dem Zugrahmen (1) verschiebbaren Bügels (6) abstützen, der sich in eine einstückige Greifbacke (8) fortsetzt, die eine Lastaufnahmeöffnung (9) begrenzt, die ein Kolben (10a) der zweiten KZE (10) quert, und daß der obere Quersteg (5) in Schlitzen (14) in den Seitenstegen (7) des Zugrahmens (1) geführt ist.

2. Greifer nach Anspruch 1,
**dadurch gekennzeichnet,** daß die Endstellung mit offener Lastaufnahmeöffnung (9) durch einen Haken (12) als Sperriegel gesichert ist.

## Claims

1. A grab for receiving loads by frictional connection, wherein disposed between the crane hook lug (2) and the grab jaws (8) are a first pneumatic or hydraulic piston-and-cylinder unit (actuator) and a second actuator (10) which is connected on the pressure medium side via a line (11) to the first actuator and presses against the load during lifting, the positions of the first and second actuators being so adjusted by suitable quantities of pressure medium filled into the whole system that the piston (10a) of the second actuator touches the load before the or each piston (4a) of the first actuator has reached its end position countersunk in the cylinders (4b), characterized in that the crane hook lug (2) engages with a pulling frame (1) whose lower crossbar (3) bears at least two first actuators (4) whose pistons (4a) bear against the upper crossbar (5) of a bowed member (6) which can be displaced in relation to the pulling frame (1) and is continued in a one-piece grab jaw (8) bounding a load-receiving opening (9) traversed by a piston (10a) of the second actuator (10), the upper crossbar (5) being guided in slots (14) in the lateral webs (7) of the pulling frame (1).

2. A grab according to claim 1, characterized in that the end position with the load-receiving opening (9) open is secured by a hook (12) acting as a lock bolt.

## Revendications

1. Grappin pour la préhension de charges par entraînement par friction, dans lequel entre l'oeillet de crochet de grue et les mâchoires de préhension (8), sont disposées une première unité piston-cylindre pneumatique ou hydraulique (UCP) et une seconde unité cylindre-piston (10) reliée à la première unité précitée par une conduite (11) du côté transmetteur de pression et assurant un serrage de la charge lors du levage, les positions des pistons de la première et de la seconde unité précitées étant déterminées par les volumes de remplissage correspondants du moyen de pression dans l'ensemble du système, de telle sorte que le piston (10a) de la deuxième unité (UCP) s'applique sur la charge avant que le ou les pistons (4a) de la première unité aient atteint leur position extrême enfoncée dans les cylindres (4b), caractérisé en ce que l'oeillet (2) pour crochet de grue est en prise avec un cadre de traction (1) dont une traverse inférieure (3) porte au moins deux premières unité cylindre-piston (4) dont les pistons (4a) s'appuient sur la traverse supérieure (5) d'un étrier (6) pouvant coulisser par rapport au cadre de traction (1), qui se prolonge en une mâchoire de serrage (8) monopièce, cette mâchoire délimitant une ouverture (9) de réception de charge qui s'étend transversalement à un piston (10a) de la seconde unité cylindre-piston (10), et en ce que la traverse supérieure (5) est guidée dans des fentes (14) formées dans les pattes latérales (7) du cadre de traction (1).

2. Grappin selon la revendication 1, caractérisé en ce que la position extrême avec l'ouverture (9) de réception de charge ouverte est assurée par un crochet (12) formant verrou de blocage.
